# FASCICULE DE BREVET EUROPEEN

(11) **EP 0 200 636 B1**
(45) Date de publication et mention de la délivrance du brevet: **21.02.1990**
(21) Numéro de dépôt: 86400862.8
(22) Date de dépôt: 22.04.1986
(51) Int. Cl.: E05B 49/00

(54) **Dispositif électromécanique de manoeuvre commandé par code et comportant un dispositif d'alarme d'actionnement sous contrainte**
Kodierte elektromechanische Bedienungsanlage mit Möglichkeit zum Auslösen eines Alarms bei drohender Gefahr
Electromechanical driving unit operated by a code and including an alarm system actuated under stress conditions

(30) Priorité: 23.04.1985 FR 8506128
(43) Date de publication de la demande: 05.11.1986
(73) Titulaire: FERCO INTERNATIONAL Usine de Ferrures de Bâtiment Société à responsabilité limitée, F-57400 Sarrebourg (FR)
(72) Inventeur: Marmet, Patrick, F-57116 Niderviller (FR)
(74) Mandataire: Rodhain, Claude

(56) Documents cités:
- FR-A- 2 330 089
- US-A- 3 878 511
- LOCKSMITH LEDGER, vol. 39, no. 6, mai 1979, Des Plaines IL, US; D. VAN WINKLE: "Card access...card/keyboard, alarm and duress"

## Description

La présente invention concerne les dispositifs électromécaniques de manoeuvre commandés par un code tels qu'un verrou électrique, à un moteur d'ouverture d'une porte...; l'invention s'applique à tous les dispositifs dont l'accès est commandé par la composition d'un code connu des seules personnes autorisées et elle peut en particulier s'appliquer à des dispositifs d'accès à un compte bancaire tels que des distributeurs.

Ces dispositifs comportent généralement une unité de commande disposée au voisinage de l'appareil dont l'accès est contrôlé et qui comprend un interface d'entrée de code comportant un clavier ou analogue, ledit interface étant relié à un comparateur qui reçoit par ailleurs le code d'actionnement enregistré sous forme électronique dans une mémoire; le comparateur commande un dispositif électrique d'actionnement lorsque le code entrée par l'utilisateur sur le clavier est le même que le code d'actionnement enregistré dans la mémoire.

On prévoit également une unité de surveillance située à distance de l'appareil contrôlé et qui effectue le contrôle et/ou la commande de la porte.

Ces dispositifs engendrent généralement des alarmes émises par exemple lors d'une tentative de sabotage de la porte ou lors de tentatives d'ouverture avec des faux codes. Cependant lorsqu'un utilisateur autorisé compose avec le code correct sous la menace ou la contrainte, il n'est pas possible d'avertir l'unité de surveillance puisqu'il n'y a pas de manipulation interdite de la serrure.

La présente invention a pour objet un dispositif électromécanique de manoeuvre du type précité dans laquelle il est possible à un utilisateur de faire savoir à l'unité de surveillance qu'il a composé le code sous la contrainte.

On connaît déjà, du document US-A-3 878 511, un dispositif complexe destiné à contrôler l'accès d'une banque. La solution décrite consiste à prévoir une version modifiée du code d'accès normal pour l'ouverture sous contrainte. En d'autres termes l'utilisateur doit se rappeler de deux codes à huit chiffres pour l'ouverture normale de la porte puis de deux autres codes de huit chiffres légèrement modifiés pour l'ouverture sous contrainte.

Il est connu également du document LOCKSMITH LEDGER Vol 39, n° 6, mai 1979 d'indiquer la contrainte par l'action d'un bouton de contrainte en plus du code d'accès. Mais le fait d'actionner un bouton spécial en plus du clavier d'entrée risque fortement d'attirer l'attention de la personne qui menace.

Le dispositif selon l'invention est notamment remarquable en ce que l'unité de commande comporte un circuit sensible à l'actionnement d'au moins un élément de code prédéterminé et activé pendant une période prédéterminée suivant la détection du code correct par le comparateur de manière à engendrer une alarme de codage sous contrainte qui est transmise à l'unité de surveillance.

De cette manière, il suffit que l'utilisateur après avoir composé le code correct compose ledit ou lesdits éléments code supplémentaires prédéterminés pendant ladite période prédéterminée pour que l'unité de commande émette un signal d'alarme de codage sous contrainte qui est transmis de manière discrète à l'unité de surveillance. Celle-ci est alors prévenue et peut prendre alors les mesures qui s'imposent.

Selon un mode de réalisation de l'invention, l'unité de commande comporte une temporisation qui est activée par le comparateur lorsque le code frappé est correct, le signal temporisé étant envoyé sur un circuit logique ET recevant par ailleurs un signal significatif de la composition sur le clavier du ou des éléments de code prédéterminés supplémentaires.

Avantageusement, l'unité de commande comporte une mémoire qui mémorise ledit signal d'alarme de codage sous contrainte, ladite mémoire étant remise à zéro par l'unité de surveillance.

La temporisation déterminant la période prédéterminée pendant laquelle l'utilisateur peut composer le ou les éléments de codes supplémentaires doit être relativement faible puisque l'utilisateur doit composer ce ou ces éléments de code de manière normale, à la même vitesse qu'il a composé les éléments du code correct. Cette temporisation peut par exemple être fixée à quelques secondes.

D'autres caractéristiques et avantages de l'invention ressortiront de la description qui suit d'un exemple de réalisation de l'invention appliquée à une serrure à gâche électrique ainsi que les dessins ci- annexés sur lesquels:
- La Figure 1 est un schéma synoptique d'une serrure à gâche électrique conforme à la présente invention et,
- la Figure 2 représente un mode de réalisation du circuit de détection d'entrée sous contrainte et du circuit de mémorisation du signal d'alarme d'entrée sous contrainte.

Sur la figure 1 on a représenté de manière très schématique une serrure à gâche électrique commandée par code composé sur un clavier 1 qui constitue avec un dispositif de codage 2 un interface d'entrée; le code obtenu est envoyé à un comparateur 3 qui reçoit par ailleurs un code préenregistré d'ouverture contenu dans une mémoire 4. En cas de coïncidence des deux codes, le code frappé sur le clavier 1 et le code d'ouverture enregistré dans la mémoire 4, le comparateur 3 agit sur un circuit 5 de commande d'ouverture qui envoie un signal d'ouverture à la gâche électrique 6.

Conformément à l'invention, l'actionnement d'une ou plusieurs touches prédéterminées sur le clavier 1 après la frappe du code correct pendant une période déterminée succédant à l'émission du signal d'ouverture de la porte engendre un signal d'alarme d'entrée sous contrainte. Ceci est réalisé par un circuit logique ET 7 qui reçoit d'une part du clavier 1 un signal significatif de la frappe de la ou des touches supplémentaires précitées, et, d'autre part, un signal temporisé fourni par un circuit de temporisation 8 activé par le signal de commande d'ouverture de la gâche électrique 6. La sortie du circuit ET 7 constitue un signal d'alarme d'entrée sous contrainte qui est avantageusement mémorisé dans une mémoire 9 et envoyé de manière discrète à l'unité de surveillance par la ligne 11. Grâce à ce dispositif électronique, la frappe du ou des éléments de code supplémentaire n'entraîne le déclenchement d'une alarme que si elle suit la composition du code correct et cela pendant une durée limitée. Il en résulte en particulier que les éléments de code supplémentaires peuvent être des éléments utilisés dans le code d'ouverture.

La temporisation du circuit de temporisation 8 est réglée à une valeur relativement faible, sa durée étant seulement suffisante pour que l'utilisateur puisse frapper les touches supplémentaires de manière normale afin de ne pas donner l'éveil à la personne qui le contraint à ouvrir la porte; cette temporisation peut être par exemple de l'ordre de quelques secondes.

La figure 2 représente un mode de réalisation des circuits 7 et 9 de la figure 1. La touche supplémentaire est constituée par un contact 12 qui met en court-circuit un condensateur 13 qui est alimenté par une tension positive par l'intermédiaire d'une résistance 14, l'autre borne du condensateur 13 étant reliée à la masse. Le circuit ET est en fait constitué par un circuit NON-OU 15; il reçoit d'une part la tension aux bornes du condensateur 13 et d'autre part un signal de temporisation fourni par le circuit de temporisation 8 et inversé par exemple au moyen d'une porte inverseuse 16. Etant donné que le signal fourni par le condensateur 13 est normalement au niveau haut et passe au niveau bas lorsqu'on actionne la touche 12, le circuit NON-OU 15 est équivalent au circuit ET 7 puisqu'il reçoit les compléments des informations reçues par le circuit ET de la figure 1.

Le circuit de mémorisation du signal d'entrée sous contrainte fourni par la porte NON-OU 15 est constitué de deux portes NON-OU en séries 17 et 18, la sortie de la deuxième porte étant reliée à une des entrées de la première; l'ensemble de ces deux portes est relié à la base d'un transistor 19 par une résistance 20. Ce transistor 19 est branché entre une source de tension positive par l'intermédiaire d'une résistance 21 et la masse et, il fournit sur son collecteur un signal d'alarme mémorisé qui est envoyé sur la ligne 11.

Si l'on actionne la touche 12 pendant la durée du signal de temporisation fourni par le circuit 8, la porte 15 bascule et son entrée passe au niveau haut ce qui fait commuter la porte 17 dont la sortie passe au niveau bas et cette porte est maintenue dans cet état par la porte 18. Le transistor 19 devient conducteur et on obtient alors que la ligne 11 un signal de niveau haut d'alarme d'entrée sous contrainte. Une ligne 22 provenant de l'unité de surveillance permet la suppression du signaè d'alarme en faisant basculer la porte 18 de mémorisation de ce signal.

La description ci-dessus d'un exemple de réalisation n'a été fournie qu'à titre illustratif et nullement limitatif et il est évident que l'on peut y apporter des modifications ou variantes sans pour autant sortir du cadre de la présente invention.

En particulier, on peut remplacer les composants utilisés par d'autres composants remplissant la même fonction, par exemple les mémoires peuvent être remplacés par des circuits bloqueurs ou des bascules.

Par ailleurs, l'invention a été décrite en application à une serrure à gâche électrique, mais il est évident qu'elle s'applique à tous appareils ou dispositifs dont l'accès est commandé par un dispositif électromécanique de manoeuvre commandé par un code.

## Revendications

1. Dispositif électromécanique de manoeuvre d'une porte ou accès commandé par un code comportant une unité de commande disposée au voisinage de la serrure de ladite porte ou accès et qui comprend un interface d'entrée de code comportant un clavier ou analogue (1), ledit interface (1, 2) étant relié à un comparateur (3) qui reçoit par ailleurs le code normal enregistré sous forme électronique dans une mémoire (4), ledit comparateur commandant un dispositif électrique d'actionnement (6) lorsque le code entré par l'utilisateur sur le clavier (1) est le même que le code normal enregistré dans la mémoire (4), et une unité de surveillance située à distance, l'unité de commande comportant en outre un circuit d'alarme (7, 12-15) sensible à l'actionnement d'un code de contrainte engendrant une alarme de codage sous contrainte qui est transmise à l'unité de surveillance, caractérisé en ce que ledit code de contrainte est un code court entré à la suite du code normal et en ce que ledit circuit d'alarme est activé pendant une courte période par l'entrée du code normal.

2. Dispositif électromécanique de manoeuvre selon la revendication 1, caractérisé en ce que l'unité de commande comporte une temporisation (8) qui est activée par le comparateur (3) lorsque le code frappé est correct, le signal temporisé étant envoyé sur un circuit logique ET (7, 15) recevant par ailleurs un signal significatif de la composition sur le clavier du ou des éléments de code prédéterminés supplémentaires.

3. Dispositif électromécanique de manoeuvre selon l'une des revendications 1 ou 2, caractérisé en ce que l'unité de commande comporte une mémoire (9) qui mémorise ledit signal d'alarme de codage sous contrainte, ladite mémoire (9) étant remise à zéro par l'unité de surveillance.

4. Dispositif électromécanique de manoeuvre selon l'une quelconque des revendications 1 à 3, caractérisé en ce que la temporisation (8) est réglée pour une faible durée de l'ordre de quelques secondes.

5. Dispositif électromécanique de manoeuvre selon la revendication 3, caractérisé en ce que ladite mémoire (9) est constituée de deux portes logiques NON-OU (17, 18) branchées en série, la sortie de la deuxième porte NON-OU (18) étant reliée à une des entrées de la deuxième porte NON-OU (17).

## Patentansprüche

1. Codegesteuerte elektromechanische Bedienungsvorrichtung für eine Tür oder einen Zugang, mit einer in der Nähe des Schlosses der Tür oder des Zugangs angeordneten Steuereinheit mit einem Interface zur Codeeingabe, das eine Tastatur (1) oder dgl. aufweist und an einen Vergleicher (3) angeschlossen ist, der auch den elektronisch in einem Speicher (4) gespeicherten Normalcode empfängt und eine elektrische Betätigungseinrichtung (6) ansteuert, wenn der vom Benutzer an der Tastatur (1) eingegebene Code mit dem im Speicher (4) gespeicherten Normalcode übereinstimmt, und mit einer entfernt angeordneten Überwachungseinheit, wobei die Steuereinheit ferner eine Alarmschaltung (7, 12 bis 15) aufweist, die auf die Eingabe eines Zwangscode anspricht und einen Alarm für erzwungene Codeeingaben auslöst, der an die Überwachungseinheit übertragen wird, dadurch gekennzeichnet, daß der Zwangscode ein anschließend an den Normalcode eingegebener Kurzcode ist, und daß die Alarmschaltung für eine kurze Zeitspanne durch Eingabe des Normalcode aktiviert wird.

2. Elektromechanische Bedienungsvorrichtung nach Anspruch 1, dadurch gekennzeichnet, daß die Steuereinheit einen Verzögerer (8) aufweist, der durch den Vergleicher (3) aktiviert wird, wenn der getroffene Code richtig ist, wobei das verzögerte Signal an eine logische Schaltung ET (7, 15) geschickt wird, die auf einem anderen Wege ein Kennsignal von der Zusammensetzung des an der Tastatur aus dem oder den Elementen des vorbestimmten, ergänzenden Codes erhält.

3. Elektromechanische Bedienungsvorrichtung nach einem der Ansprüche 1 oder 2, dadurch gekennzeichnet, daß die Steuereinheit einen Speicher (9) aufweist, der das Alarmsignal für erzwungene Codeeingaben speichert, wobei der Speicher (9) durch die Überwachungseinheit auf 0 zurückgestellt wird.

4. Elektromechanische Bedienungsvorrichtung nach einem der Ansprüche 1 bis 3, dadurch gekennzeichnet, daß der Verzögerer (8) auf eine kurze Zeitdauer in der Größenordnung von einigen Sekunden festgesetzt ist.

5. Elektromechanische Bedienungsvorrichtung nach Anspruch 3, dadurch gekennzeichnet, daß der Speicher (9) aus zwei logischen, in Reihe geschalteten Nicht/Oder-Gliedern (17, 18) gebildet wird, wobei der Ausgang des zweiten Nicht/Oder-Gliedes (18) an einen der Eingänge des zweiten Nicht/Oder-Gliedes (17) angeschlossen ist.

## Claims

1. An electromechanical device for manipulating a code-controlled door or access comprising a control unit arranged in the vicinity of the lock of said door or access and having a code input interface comprising a keyboard or the like (1), said interface (1, 2) being connected to a comparator (3) which also receives the normal code recorded in electronic form in a memory (4), said comparator controlling an electrical actuator (6) when the code entered by the user on the keyboard (1) is the same as the normal code recorded in the memory (4), and a remotely situated monitoring unit, the control unit also comprising an alarm circuit (7, 12-15) which is sensitive to the actuation of a coercion code generating an alarm for coding under coercion which is transmitted to the monitoring unit, characterised in that said coercion code is a short code entered after the normal code and in that said alarm circuit is actuated for a short period by entering the normal code.

2. An electromechanical manipulating device according to claim 1, characterised in that the control unit comprises a time-delay system (8) which is actuated by the comparator (3) when the typed code is correct, the time delay signal being transmitted to an AND logic circuit (7, 15) which also receives a signal denoting that one or more additional predetermined code elements have been composed on the keyboard.

3. An electromechanical manipulating device according to one of claims 1 or 2, characterised in that the control unit comprises a memory (9) which stores said alarm signal for coding coercion, said memory (9) being reset to zero by the monitoring unit.

4. An electromechanical manipulating device according to any one of claims 1 to 3, characterised in that the time delay system (8) is adjusted for a short duration of the order of a few seconds.

5. An electromechanical manipulating device according to claim 3, characterised in that said memory (9) is constituted by two NOR logic gates (17, 18) connected in series, the output of the second NOR gate (18) being connected to one of the inputs of the second NOR gate (17).
